# EUROPÄISCHE PATENTSCHRIFT

(11) **EP 0 160 165 B1**
(45) Veröffentlichungstag und Bekanntmachung des Hinweises auf die Patenterteilung: **31.08.1988**
(21) Anmeldenummer: 85101376.3
(22) Anmeldetag: 08.02.1985
(51) Int. Cl.: D01G 27/02

(54) **Verfahren und Vorrichtung zum Bilden eines Wattewickels**
Method and apparatus to form a cotton lap-roll
Procédé et dispositif pour la formation d'un enroulement d'ouate

(30) Priorität: 15.03.1984 CH 1299/84
(43) Veröffentlichungstag der Anmeldung: 06.11.1985
(73) Patentinhaber: MASCHINENFABRIK RIETER AG, CH-8406 Winterthur (CH)
(72) Erfinder: Bächinger, Peter, CH-8570 Weinfelden (CH); Mondini, Giancarlo, CH-8400 Winterthur (CH)

(56) Entgegenhaltungen:
- GB-A- 680 464
- GB-A- 1 150 651
- US-A- 2 094 086
- US-A- 3 134 553

## Beschreibung

Die Erfindung betrifft ein Verfahren wie dies im Oberbegriff des ersten Anspruches und eine Vorrichtung wie dies im Oberbegriff des siebten Anspruches beschrieben ist.

Wattewickel dienen als Vorlagen für die Kehrstrecke und den nachfolgenden Kammprozess.

Zwei wesentliche Ziele beim Bilden von Wattewickeln sind einerseits das Erreichen eines hohen spezifischen Gewichtes und andererseits das problemlose Wiederabrollen des Wattewickels, d. h. das Vermeiden einer gegenseitigen Verflechtung der im Wickel aufeinanderliegenden Wattebahnen.

Um auf diese zwei Ziele hin zu arbeiten werden die Wattebahnen vor dem Bilden des Wattewickels sogenannt kalandriert, d. h. die Wattebahn wird fortlaufend zwei bis dreimal zwischen Kalanderwalzen gepresst und in kleinem Masse verstreckt, sodass eine Verdichtung der Wattebahn stattfindet.

In den an sich bekannten Anordnungen liegt zwischen dem letzten Kalanderwalzenpaar und dem zu bildenden Wattewickel die Wattebahn entweder frei auf einer der beiden Wickelwalzen oder hängt frei, d. h. ungestützt in der Luft, d. h. lediglich durch die Klemmstelle des letzten Kalanderpaares und durch die Klemmstelle zwischen Wattewickel und Wickelwalze gehalten.

Dies bringt den wesentlichen Nachteil, dass die Wattebahn nach dem Kalandrieren wieder "aufatmet", wodurch die Dicke der Wattebahn wieder vergrössert wird.

Die GB Patentschrift No. 1 150 651 zeigt zwischen dem letzten Kalanderwalzenpaar und der ersten Wickelwalze, in Laufrichtung der Wattebahn gesehen, eine Antriebswalze, welche die Wattebahn gegen eine feste Führungsplatte drückt: Die Funktion dieser beiden letztgenannten Elemente besteht darin, daß beim Reissen der Wattebahn vor dem Doffen des Watterwickels, wobei die Wickelwalzen vor dem Doffen gegenüber der normalen Drehzahl beschleunigt werden, die Wattebahn im Klemmspalt der vorgenannten beiden Klemmelemente sauber reisst.

Das vorgenannte Klemmen der Wattebahn verhindert jedoch das vorgenannte "Aufatmen" nicht eigentlich, da die Klemmstelle immer noch in einer zu grossen Distanz zum Wattewickel vorgesehen ist und in dieser Anordnung auch nicht in den Zwickelspalt zwischen dem Wattewickel und der ersten Wickelwalze gebracht werden kann.

Dieser Stand der Technik verhindert deshalb das vorgenannte Aufatmen in einem nur ganz eingeschränkten und nicht kontrollierbaren Masse.

Die GB Patentschri ft No 680 464 zeigt eine Wattewickelvorrichtung, in welcher der Wattewickel in einem angetriebenen, den Wattewickel im wesentlichen umfassenden Förderband aufgenommen und im wesentlichen eingeschlossen ist.

Durch die Anpresskraft des Wattewickels auf dem Förderband entsteht am Wattewickel selbst eine laufende, der spezifischen Flächenpressung entsprechende Verdichtung am ganzen Umfange des Wattewickels.

Der Nachteil dieses Systems besteht jedoch darin, dass nicht nur die äusserste Lage, sondern der ganze Wickel am ganzen Umfangsteil des Förderbandes gepresst wird, so dass die einzelnen Lagen ebenfalls ineinandergepresst werden.

Es wurde jedoch früher erwähnt, dass das eine Ziel beim Bilden von Wattewickeln darin besteht, dass das gegenseitige Verflechten der Wickel auf einanderliegenden Wattebahnen möglichst vermieden werden soll. Der letztgenannte Stand der Technik wirkt diesem Ziel entgegen.

Erfindungsgemäss wird das "Wiederaufatmen" der Wattebahn vor dem Bilden des Wattewickels durch die im Kennzeichen des 1. Verfahrensanspruches erwähnten Verfahrensschritte und durch die im Kennzeichen des 1. Vorrichtungsanspruches erwähnten Mittel im wesentlichen unterdrückt.

Die weiteren vorteilhaften Verfahrensschritte sind in den weiteren Verfahrensansprüchen und die weiteren vorteilhaften Ausführungsformen in den weiteren Vorrichtungsansprüchen beschrieben. Ein Vorteil der Erfindung besteht grundsätzlich darin, dass die Wattebahn kurz vor dem Bilden des Wattewickels nochmals verdichtet wird.

Ein in dieser Richtung erweiterter Vorteil besteht in der Möglichkeit, die Glättekante mit dem Zwickelbereich derart wandern zu lassen, dass die Verdichtung der Wattebahn auch bei grösser werden dem Wattewickel immer in unmittelbarer Nähe des Zwickelbereiches liegt.

Ein weiterer Vorteil der Erfindung besteht darin, dass die Funktion des Verdichtens der Wattebahn mit der Funktion des Produzierens einer Wirrlage der obersten Faserschicht der Wattebahn kombiniert werden kann. Besonders vorteilhaft ist in dieser Beziehung die Kombination einer ersten, mit Zähnen versehenen Glättekante mit einer zweiten lediglich eine gerade Biegekante oder einen Wulst aufweisenden Glättekante.

Dabei kann der Vorteil des Bildens einer Wirrlage der obersten Faserschicht so erklärt werden, dass sich ohne diese Wirrlage die im wesentlichen parallelisierten Fasern der Wattebahn beim Bilden des Wattewickels eher ineinander verflechten als wenn die oberste Faserschicht eine Wirrlage aufweist. Anders erklärt erzeugt diese Wirrlage der obersten Faserschicht einen ähnlichen Effekt und ähnlichen Vorteil wie das Bilden einer Kreuzspule gegenüber dem Bilden einer Spule mit Parallelwicklung.

Die Erfingung ist im Folgenden anhand von lediglich Ausführungswege darstellenden Zeichnungen näher erläutert.

Es zeigen:
Figur 1 ein Querschnitt eines erfindungsgemässen Wickelapparates halbschematisch dargestellt.
Figur 2 und 3 je eine Variante des Wickelapparates von Figur 1.
Figur 4, 5 und 6 je ein Längsschnitt durch die Wickelapparate von Figur 1 respektive 2, respektive 3, halbschematisch dargestellt.
Figur 7, 8 und 9 je ein Teil der Wickelapparate von Figur 1, respektive 2, respektive 3.
Figur 7a, 8a und 9a, je eine Ansicht des Teiles der Figuren 7, respektive 8, respektive 9.
Figur 10 eine Detail einer Ausführungsart der Wickelapparate der Figuren 1, 2 und 3, im Schnitt, vergrössert und halbschematisch dargestellt.
Figur 11 eine Ansicht des Details von Figur 10 in Richtung 1 (Fig. 10) dargestellt.
Figur 12 eine Variante der Ausführungsart von Figur 11.
Figur 13 ein Detail einer weiteren Ausführungsart der Wickelapparate der Figuren 1, 2 und 3, im Schnitt vergrössert und halbschematisch dargestellt.
Figur 14 eine Ansicht des Details von Figur 13, in Richtung 11 (Fig. 13) dargestellt.
Figur 15 und 16, je ein Detail der erfindungsgemässen Vorrichtung, vergrössert und halbschematisch dargestellt.
Figur 17 ein Querschnitt einer Variante des erfindungsgemässen Wickelapparates, halbschematisch dargestellt.
Figur 18 eine Ansicht eines erfindungsgemässen Details des Wickelapparates von Figur 17, halbschematisch dargestellt.
Figur 19 ein Pneumatikschema für den Wickelapparat von Figur 17.
Figur 20 ein Querschnitt einer Variante der Vorrichtung von Figuren 17 und 18.
Figur 21 ein Pneumatikschema für die Variante der Figur 20.

Ein Wickelapparat 1 (Figur 1) umfasst eine erste Wickelwalze 2 und eine zweite Wickelwalze 3 zur Aufnahme einer Wickelhülse 4, respektive des auf die Wickelhülse 4 aufgenommenen Wickels 5.

Vor der ersten Wickelwalze 2 sind Kalanderwalzen 6 angeordnet, zur Verdichtung einer in Pfeilrichtung F geförderten Wattebahn 7. Nach der letzten Kalanderwalze, in Förderrichtung F gesehen, wird die Wattebahn 7 auf die erste Wickelwalze 2 und anschliessend von dieser auf die Wickelhülse 4 respektive auf den Wattewickel 5 abgegeben.

Ein nach der letzten Kalanderwalze 6 vorgesehenes Glätteblech 8 glättet die auf der ersten Wickelwalze 2 aufliegende Wattebahn 7 unmittelbar vor dem Aufnehmen durch die Hülse 4 respektive durch den Wattewickel 5 derart, dass die durch das, nach den Kalanderwalzen 6 stattfindende, sogenannte "Atmen" der Wattebahn vergrösserte Dicke der Wattebahn für das Bilden des Wattewickels wieder reduziert wird.

Dadurch erfährt die Wattebahn unmittelbar vor dem Bilden des Wattewickels die für die Erhöhung des spezifischen Wickelgewichtes erwünschte erhöhte Verdichtung.

Wie mit den Figuren 10 und 11 gezeigt, besteht dass Glätteblech 8 aus einer federnden Zunge 9, deren hinteres Ende 10, in Förderrichtung F der Wattebahn 7 gesehen, um eine Welle 11 gerollt und mit dieser Welle fest verbunden ist.

Das vordere Ende 12, auch Glättekante genannt, der Zunge 9 weist eine auf die Wattebahn 7 hin gerichtete Biegekante 13 auf. Diese Biegekante wird mit der Federkraft der Zunge 9, zur Erzeugung der genannten Verdichtung, in die Wattebahn 7 gedrückt.

Die Welle 11 ist an beiden Enden je in einem Schwenkarm 14, respektive 15 drehbar gelagert und je mit einem Schwenkhebel 16, respektive 17 fest verbunden. Die Schwenkhebel 16 und 17 weisen je einen Schlitz 18 auf, durch welchen je eine Schraube 19 ragt, deren Gewinde 20 im Arm 14, respektive 15 aufgenommen ist.

Mittels dieser Schraube 19 wird der Schwenkhebel 16, respektive 17 in einer gewünschten Position festgehalten, wobei die wählbaren Positionen durch die Länge des Schlitzes 18 begrenzt sind. Die Veränderung dieser Position bewirkt eine Veränderung der Federkraft der Zunge 9.

Die beiden Schwenkarme 14 und 15 sind je mit einer Büchse 21, repsektive 22 fest verbunden, die ihrerseits drehbar auf einer zur ersten Wickelwalze 2 gehörenden Welle 23 gelagert ist.

Zur Betätigung dieser Schwenkarme 14, respektive 15 ist mit der Büchse 21, respektive 22 ein Kraftübertragungshebel 24, respektive 25 fest verbunden. Dabei ist der Kraftübertragungshebel 24 auf einer zu einem Tragarm 26 gehörenden Rolle 28 und der Kraftübertragungshebel 25 auf einer zu einem Tragarm 27 gehörenden Rolle 29 abgestützt.

Die Tragarme 26 und 27 dienen der Aufnahme der Wickelhülse 4, respektive des Wickels 5 wozu der Tragarm 26, respektive 27 an seinem Kopfteil mit einem Pneumatikzylinder 30 (Fig. 4), respektive 31 und einer am Pneumatikzylinder 30, respektive 31 konzentrisch dazu befestigten Wickelbegrenzungsscheibe 32, respektive 33 (Figur 4, in Figur 1 der Übersichthalber nicht dargestellt) versehen ist. Zum Festhalten der Wickelhülse 4 schiebt sich der Kolben (nicht gezeigt) des Pneumatikzylinders 30, respektive 31 in die Wickelhülse.

Die Rolle 28 resp. 29 gehört insofern zum Tragarm 26 resp. 27, als sie auf der, der Wickelbegrenzungsscheibe 32 (Fig. 4, 7 und 7a), respektive 33 gegenüber liegenden Rückseite 34, respektive 35 des Pneumatikzylinders 30, respektive 31 befestigt ist.

Die Tragarme 26 und 27 sind je an ihrem Kopfteil schwenkbar mit einem Gleitelement 36 (nur für einen Tragarm gezeigt) verbunden, welches durch eine Gleitschiene 37 geführt ist. Die Gleitschiene 37 selbst ist an beiden Enden mittels Träger 38, respektive 39 je weils an einer zum Wickelapparat gehörenden Seitenwand 40 (Figur 4), respektive 41 befestigt (nicht gezeigt).

Die Tragarme 26 und 27 sind an ihrem Fussteil mittels einer Schwenkachse 42 schwenkbar mit einem Schwenkmechanismus 44 verbunden, welcher seinerseits mittels Schwenkachsen 43 in zur Seitenwand 40, respektive 41 gehörenden Lagerkörpern 60, schwenkbar angeordnet ist. Ein Mittelteil 45 des Schwenkmechanismus ist ebenfalls schwenkbar mit einer Kolbenstange 46 eines schwenkbaren, an einem stationären Support 59 befestigten Pneumatikzylinders 47 verbunden.

Im Betrieb, d. h. beim Aufbau des Wickels 5 steuert eine nicht gezeigte und nicht zur Erfindung gehörende in der Schweizer Patentanmeldung Nr. 5561/83-3 des Anmelder gezeigten und beschriebenen Steuerung den Pneumatikzylinder 47 derart, dass die Tragarme 26 und 27 und damit die Wickelhülse 4 aus der in Figur 1 gezeigten Ausgangsposition (mit vollen Linien dargestellt) allmählich in die Endposition (mit strichpunktierten Linien dargestellt) bewegt werden. Durch diese Bewegung werden die Kraftübertragungshebel 24 und 25 und damit zwangsläufig die Schwenkarme 14 und 15, respektive das Glätteblech 8 aus der Ausgangsposition (mit vollen Linien dargestellt) in die Endposition (mit strichpunktierten Linien dargestellt) zurück versetzt.

Um nun diese Bewegung des Glättebleches 8 derart zu gestalten, dass beim Grösserwerdendes Wickels 5 das vordere Ende 12 des Glättebleches 8 in einem Abstand von nur wenigen Zentimetern, beispielsweise von 2 cm, zum Wickelumfang bleibt, sind die auf den Rollen 28 und 29 auf liegenden Steuerflächen 48 der Kraftübertragungshebel 24, respektive 25 entsprechend mit einer in den Figuren 1 und 7 gezeigten Krümmung versehen. Das Mass und der Verlauf der Krümmung muss dabei je nach Konstruktion der Maschine von Fall zu Fall bestimmt werden, wobei unter Verlauf der Krümmung die Veränderung des Biegeradius (Fig. 1) der Steuerfläche 48 von der mit dem Riegeradius r1 gekennzeichneten Ausgangslage bis zu der mit dem Biegeradius r2 gekennzeichneten Endlage der Rolle 28, respektive 29 verstanden werden soll.

Letztlich ist die Welle 23 in einem in der Seitenwand 40, respektive 41 fest angeordneten Lager 49, respektive 50 und eine die zweite Wickelwalze 3 aufnehmende Welle 51 in ebenfalls in der Seitenwand 40, respektive 41 fest angeordneten Lagern (nicht gezeigt) drehbar aufgenommen.

Der Antrieb der Welle 51 und der Übertrieb von dieser Welle zur Welle 23 ist nicht dargestellt und nicht Gegenstand der Erfindung, geschieht jedoch in an sich bekannter Weise mit Kettenübertrieben.

Mit den Figuren 2, 5, 8 und 8A ist eine Variante der mit den Figuren 1,4,7 und 7A gezeigten Vorrichtung dargestellt.

Darin sind alle gleichen und/oder gleich funktionierenden Elemente mit den gleichen Bezugszeichen versehen und deshalb nicht wieder beschrieben.

Diese Variante bezieht sich auf einen Ersatz der Kraftübertragungshebel 24 und 25 durch Kraftübertragungshebel 124, respektive 125 und einen Ersatz der Rollen 28, respektive 29 durch Rollen 128, respektive 129.

Der Kraftübertragungshebel 124, respektive 125 is fest mit der Büchse 21, respektive 22 verbunden.

Die Rolle 128, respektive 129 ist drehbar in einem Lagerblock 130, respektive 131 gelagert, welcher seinerseits an einer der Welle 23 zugewandten Seite 52, respektive 53 des Tragarmes 26 respektive 27 befestigt ist.

Dabei ist die Lage dieses Lagerbockes 130, respektive 131 an der Seite 52, respektive 53, in bezug auf einen Abstand D je nach Konstruktion der Maschine von Fall zu Fall zu bestimmten, wobei der Abstand D, der Abstand zwischen einer die Längsachsen (nicht dargestellt) der Wellen 23 und 51 beinhaltenden Ebene 54 und einer die Längsachse (nicht dargestellt) der Rolle 128, respektive 129 beinhaltenden und zur Ebene 54 parallel liegenden Ebene 55 ist. Dieser Abstand D muß in Relation zum Verlauf einer in den Figuren 2 und 8 gezeigten Krümmung einer auf der Rolle 128, respektive 129 aufliegenden, je zum Kraftübertragungshebel 124, respektive 125 gehörende Steuerfläche 148 gewählt werden. Dabei soll der Verlauf der Krümmung, wie bereits früher definiert, die Veränderung des Krümmungsradius der Steuerfläche 148, von der mit dem Biegeradius r10 gekennzeichneten Ausgangslage bis zu der mit dem Biegeradius r20 gekennzeichneten Endlage der Rolle 128, respektive 129 verstanden werden.

Diese Ausgangslage ist wie in Figur 2 gezeigt, diejenige Lage, in welcher der genannte Abstand D eingehalten ist.

Im Betrieb, d. h. beim Aufbau des Wickels 5 funktioniert der Wickelapparat in der früher beschriebenen Weise, wobei die Kraftübertragungshebel 124 und 125 die Schwenkarme 14 und 15 und damit das Glätteblech 8 aus der Ausgangsposition in die Endposition verschieben.

Die Figuren 3, 6, 9 und 9A zeigen eine weitere Variante der mit den Figuren 1, 4, und 7A beschriebenen Vorrichtung. Dementsprechend haben auch in dieser Variante gleiche und/oder gleich funktionierende Elemente dieselben Bezugszeichen und werden nicht wieder beschrieben.

In dieser Variante wird der Schwenkarm 14, respektive 15 mittels eines Teleskoparmes 224, respektive 225 aus der früher erwähnten Ausgangsposition in die Endposition geschwenkt.

Der Teleskoparm 224, respektive 225 ist deshalb einerseits mit der Büchse 21, respektive 22 fest und andererseits mit einem auf der Seite 52, respektive 53 des Tragarmes 26, respektive 27 angeordneten Supports 226, respektive 227 mittels eines Schwenkbolzens 228, respektive 229 schwenkbar verbunden.

Der Support 226, respektive 227 seinerseits ist mittels Schrauben 230 auf dem Tragarm 26, respektive 27 befestigt.

Um die Lage dieses Supports innerhalb eines gegebenen Bereiches verändern zu können, sind, wie in Figur 9 und 9A angedeutet die Schrauben 230 in vorgesehenen Schlitzen 231 geführt, sodass bei gelösten Schrauben 230 der Support 226, respektive 227 in der, in der Figur 9 angedeuteten Richtung M oder N verschiebbar ist.

Die Folge dieser Veränderbarkeit der Lage des Supports liegt darin, dass dadurch der Schwenkwinkel β, um welchen die Teleskoparme geschwenkt werden, verändert werden kann. Beispielsweise wird beim Verschieben des Supports in Richtung M der Schwenkwinkel β verkleinert während in der Umkehrung beim Verschieben des Supports in Richtung N der Schwenkwinkel β vergrössert wird.

Die Veränderung des Schwenkwinkels β dient der Anpassung des Abstandes zwischen dem vorderen Ende 12 des Glättebleches 8 und dem im Betrieb grösser werdenden Wickel 5, d. h., dass bei im Betrieb zunehmendem Abstand zwischen dem vorderen Ende 12 und dem Wickel 5, der Support 226, respektive 227 soweit in Richtung M verschoben wird, bis der vorgenannte Abstand im wesentlichen konstant bleibt.

Letztlich zeigen die Figuren 17 und 18 eine Variante in welcher die bisher gezeigten und beschriebenen Elemente gleicher Art und/oder gleicher Funktion mit den selben Bezugszeichen versehen sind.

In dieser Variante ist das Glätteblech 8 mittels einer Achse 302 schwenkbar an einer Pendelplatte 300 befestigt, die ihrerseits ebenfalls schwenkbar an zwei Trägern 301 befestigt ist. Die Träger 301 sind dabei an einer zum Wickelapparat 1 gehörenden und mit den Seitenwänden 40 und 41 verbundenen Decke 56 stationär angeordnet.

Um die Anpresskraft des Glättebleches 8 auf die Wattebahn 7 zu erzeugen ist eine Feder 303 (Figur 18) derart um die Achse 302 gewunden, dass sie mit ihren zwei Enden 304 auf eine dem Wickel 5 zugewandte Seite 305 der Pendelplatte 300 und mit einer in der Mitte der Feder 303 vorgesehenen Schlaufe 306 auf die dem Wickel 5 zugewandte Seite des Glättebleches 8 drückt.

Auf der, der Seite 305 gegenüber liegenden Seite 307 ist die Pendelplatte 300 mittels eines Bolzens 308 schwenkbar mit der Kolbenstange 309 eines einfachwirkenden doppelstufigen Pneumatikzylinders 310 verbunden. Dieser Pneumatikzylinder 310 ist seinerseits mittels eines Bolzens 311 schwenkbar mit einem, an der Decke 56 stationär befestigten Träger 312 verbunden.

Der Pneumatikzylinder 310 umfasst ein Zylinderge häuse 313, ein darin verschiebbarer hohler Zylinderkolben 314 und ein, in diesem verschiebbaren Kolben 315, zu welchem die Kolbenstange 309 gehört.

Eine zwischen der kolbenstangenseitigen Stirnseite des Zylindergehäuses 313 und der kolbenstangenseitigen Stirnseite des Zylinderkolbens 314 eingespannte erste Druckfeder 316, verursacht im drucklosen Zustand das Zurückschieben des Zylinderkolbens 314 in seine Ausgangslage (in Figur 17 mit strichpunktierter Linie angedeutet), während das Verschieben des Kolbens 315 in seine Ausgangslage durch eine zwischen diesen Kolben und der kolbenstangenseitigen Stirnseite des Zylinderkolbens 314 eingespannte zweite Druckfeder 317 im drucklosen Zustand verursacht wird.

Für das der Kraft der ersten Druckfeder 316 entgegengerichtete Vorwärtsschieben des Zylinderkolbens 314 wird das Zylindergehäuse 313 mittels einer ersten Drückluftleitung 318 und für das Vorwärtsschieben des Kolbens 315, der Zylinderkolben 314 mittels einer Druckluftleitung 319 mit Druckluft beschickt.

Dieses Verschieben geschieht für den Zylinderkolben 314 aus der in der Figur 17 mit strichpunktierter Linie gezeigten Ausgangslage in die mit ausgezogener Linie gezeigte Endlage und für den Kolben 315 aus der in Figur 17 gezeigten Ausgangslage in eine nicht gezeigte Endlage, in welcher die Pendelplatte 300 die in Figuren 17 und 19 mit strichpunktierten Linien gezeigte Lage einnimmt.

Durch das Verschieben des Zylinderkolbens 314 aus der Ausgangs- in die Endlage, wird die Pendelplatte 300 aus ihrer in der Figur 17 und 19 mit gestrichelten Linien gezeigten Endposition in ihre mit ausgezogenen Linien gezeigten Ausgangsposition geschwenkt.

Durch das Verschieben des Kolbens 315 aus seiner Ausgangslage in seine Endlage wird die Pendelplatte weiter in die sogenannte Ausstossposition (in Figur 17 und 19 mit strichpunktierten Linien dargestellt) geschwenkt, in welcher ein fertig erstellter Wickel 5 auf eine Aufnahmeplatte 57 gestossen wird.

Beim Verschieben des Zylinderkolbens 314 und/oder des Kolbens 315 wird der Zylinder 313 und/oder der Zylinderkolben 314 über die Entlüftungsöffungen 320, respektive 321 entlüftet.

Eine Verlängerung oder eine Verkürzung des Schwenkweges der Pendelplatte 300 kann durch eine Veränderung der Lage des den Bolzen 308 beinhaltenden Scharnieres 342 entlang der Schwenkplatte 300 erreicht werden.

Beim Start des Wickelapparates sind die Tragarme 26 und 27 in der in Figur 17 gezeigten unteren Lage, in welcher eine auf die Wickelwalzen 2, 3 gelegte leere Wickelhülse von den Pneumatikzylindern 30, 31 erfasst werden kann.

In dieser Lage betätigt ein am Tragarm 27 vorgesehener Schaltnocken 322 ein durch eine Tastrolle gesteuertes 3/2 Wege-Ventil 323, mit Sperr-Null-Stellung, sodass eine Steuerleitung 324 mit Druckluft beschickt und damit ein einseitig druckgesteuertes 3/2 Wege-Ventil 325 mit Sperr-Null-Stellung betätigt wird.

Durch die Betätigung des Ventiles 325 wird der Weg frei zur Betätigung eines mittels einer Steuerleitung 339 damit verbundenen doppelseitig druckgesteuerten 3/2 Wegeschieberventiles 326 in Sperr-Stellung, und zwar derart, dass durch kurzes Betätigen eines mittels Druckknopf gesteuerten 3/2 Wege-Ventils 327 mit Sperr-Null-Stellung, das Schieberventil 326 auf den Durchlass der Druckluft umgeschaltet und damit die Druckleitung 318 mit Druckbeauf schlagt wird. Dadurch wird die Pendelplatte 300 in die Ausgangsstellung gebracht.

Beim Start des Wickelvorganges wird ein elektromagnetisch gesteuertes 3/2 Wege-Ventil 328 mit Sperr-Null-Stellung, kurz betätigt, wodurch eine Steuerleitung 336 kurz mit Druck beaufschlagt und dadurch das Schieberventil 326 wieder in die, in Figur 19 gezeigte Ausgangsstellung zurück versetzt wird. Dadurch wird die Druckleitung 318 über das Schieberventil 326 mit einem mittels Tastrolle gesteuerten Druckregelventil 329, mit Abflussöffnung, verbunden.

Die Tastrolle des Druckregelventils 329 liegt auf einer Steuerfläche 330 eines mit dem Gleitelement 36 verbundenen Steuerlineales 331 auf.

Durch die Bewegung der Tragarme 26, 27, bei grösserwerdendem Wickel 5, verschiebt sich das Steuerlineal 331 zwangsläufig in der in Figur 19 mit dem Pfeil D gezeigten Richtung, wodurch die Stellung der Tastrolle derart verändert und damit das Druckregelventil derart gesteuert wird, dass der Druck in der Druckleitung 318 zunehmend reduziert wird.

Die Steuerfläche 330 ist nun derart geformt, dass die Pendelplatte 300 bei grösserwerdendem Wickel 5, derart kontinuierlich aus der Ausgangslage in die in Figur 17 und 19 mit gestrichelten Linien dargestellte Endlage zurückweicht, dass der Abstand des vorderen Endes 12 des Glättebleches 8 zum Wickel 5 im wesentlichen gleich bleibt.

Bei Erreichen des Enddurchmessers des Wickels 5 betätigt der Schaltnocken 322 kurz ein mittels Tastrolle gesteuertes 3/2 Wege-Ventil 332 mit Sperr-Null-Stellung, welches dadurch das Schieberventil 326 über eine Steuerleitung 337 derart steuert, dass es wieder in die Durchlaß-stellung verschoben wird, wodurch die Druckleitung 318 mit Druck beaufschlagt und der Zylinderkolben 314 gegen die Federkraft in seine Endlage verschoben wird. Gleichzeitig, d. h. mit demselben Druckimpuls wird ein weiteres, mit der Steuerleitung 337 verbundenes, 3/2 Wege-Schieberventil 333, in Sperr-Stellung, derart betätigt; dass es aus der Sperr- Stellung in die Durchlaß-stellung verschoben und damit die Druckleitung 319 mit Druck beaufschlagt wird. Dadurch wird der Kolben 315 unmittelbar nach Erreichen der Endlage des Zylinderkolbens 314 aus seiner in Figur 17 gezeigten Ausgangslage gegen den Druck der Feder 317 in seine Endlage (nicht gezeigt) verschoben. Als Folge davon wird die Pendelplatte 300 in die in den Figuren 17 und 19 mit strichpunktierten Linien dargestellte Ausstossposition gebracht, sodass der fertige Wickel 5 auf die Aufnahmeplatte 57 gestossen wird und aus dem Wickelapparat 1 entfernt werden kann. In dieser Ausstossposition betätigt die Pendelplatte 300 ein durch eine Tastrolle betätigbares 3/2 Wege-Ventil 334, mit Sperr-Null- Stellung, welches über eine Steuerleitung 338 mit dem Schieberventil 333 verbunden ist und dadurch dieses in die Sperr-Stellung zurückversetzt, sodass die Druckleitung 319 wieder entlüftet und der Kolben 315 wieder mittels Kraft der Feder 317 ebenfalls wieder in seine Ausgangsstellung zurück versetzt wird. Die Pendelplatte 300 hat dadurch wieder ihre mit ausgezogenen Linien dargestellte Ausgangsstellung erreicht.

Beim Absenken der Tragarme 26, 27 wird das Ventil 332 in Folge des Leerrücklaufes an der Tastrolle nicht betätigt, sodass das Schieberventil 333 in Sperr-Stellung bleibt.

Haben die Tragarme die Ausgangsstellung wieder erreicht, so wird das Ventil 323 und damit das Ventil 325 wieder betätigt. Ohne das für diese Situation jedoch nicht notwendige Betätigen des Ventiles 327 bleibt diese Betätigung der Ventile 323 und 325 für das Schieberventil 326 wirkungslos. Das Schieberventil 326 wird dann auf die in Figur 19 gezeigte Nullstellung gebracht, wenn, nachdem eine neue Wickelhülse 4 eingespannt wurde, beim Start des Wickelvorganges das Ventil 328 betätigt, d. h. mittels elektrischem Steuerimpuls angesteuert und die Steuerleitung 336 kurz unter Druck gesetzt wird.

Der beschriebene Vorgang des Wickelaufbaues wird nun wiederholt. Die für den genannten Vorgang benötigte Druckluft wird an den Druckluftanschlußstellen 335 eingespeist. Um zu vermeiden, dass beim früher erwähnten Betätigen des Ventiles 327 gleichzeitig die Steuerleitung 337 mit Druck beaufschlagt wird, ist in dieser Steuerleitung, unmittelbar vor dem Anschluss an die Steuerleitung 339, ein Rückschlagventil 340 eingebaut.

Letztlich ist in der Steuerleitung 339, zwischen dem Anschluss der Steuerleitung 337 und dem Ventil 325, ein verstellbares Drosselrückschlagventil 341 mit gegen das Ventil 325 gerichteten Sperrung vorgesehen. Die Drosselstelle ist dabei derart eingestellt, dass, einerseits ein von der Steuerleitung kommender Druckimpuls mit genügendem Druck das Ventil 326 betätigt, andererseits eine Entlüftung der Steuerleitung 339 über das Ventil 325 möglich ist. Das dazugehörige Rückschlagventil erlaubt einem vom Ventil 327 abgegebenen Druckimpuls, die Drosselstelle zu umgehen.

Mit Figur 12 wird gezeigt, dass das vordere Ende, auch Glättekante genannt, des Glättebleches als gezahntes vorderes Ende 12.1 ausgeführt werden kann. Der Vorteil einer solchen Zahnung ist folgendermassen an Hand der Figuren 15 und 16 erklärbar:

Die in Förderrichtung F verschobene Wattebahn 7 setzt sich aus einer Schicht Fasern 58 zusammen, welche im wesentlichen in eine in der Förderrichtung F gerichtete Orientierung haben, d. h. welche etwas übertrieben gesagt im wesentlichen parallel neben- und übereinander liegen und dabei die Wattebahn 7 bilden. Durch diese Parallellage der Fasern 58 besteht eine gewisse Möglichkeit, dass sich beim Bilden des Wickels 5 Fasern benachbarten Oberflächen in eine nebeneinander Lage geraten und sich dabei in Folge des Wickeldruckes derart ineinander verkeilen, dass eine gewisse Gefahr des gegenseitigen Aneinanderhaftens der Oberflächen besteht. Dieses Aneinanderhaften kann beim Wiederabwickeln des Wickels 5 insofern nachteilig sein, als sich der Wickel 5 dadurch entweder schlecht entrollen lässt oder dass sich beim Abwickeln des Wickels 5, d. h. beim Wiederlösen der aufeinander liegenden Wattebahn ganze Faserverbände aus der einen Oberfläche heraus gelöst werden und an der gegenüberliegenden Oberfläche als Verdickung hängen bleiben.

Um diesen Nachteil mindestens teilweise abzubauen, wird das vordere Ende des Glättebleches mit Zähnen 12.1 versehen, welche die im wesentlichen parallel liegenden Fasern 58 mindestens an der Oberfläche und mindestens teilweise derart umlenken, dass die Fasern an der Oberfläche bis zu einem gewissen Grad eine Wirrlage erhalten. Diese Wirrlage hilft nun dem Aneinanderhaften von zwei Wattebahnen entgegen zu wirken.

Um den Glätteeffekt des geradlinigen vorderen Endes 12 mit dem vorteilhaften Wirrlageeffekt der Zähne 12.1 zu kombinieren, ist wie mit Figur 13 und 14 gezeigt, vorgeschlagen die mit Zähnen 12.1 versehene federnde Zunge 9 mit einer daran befestigten Zunge 9.1 zu kombinieren deren vorderes Ende 12 geradlinig und den Zähnen 12.1, in Förderrichtung F gesehen, nachgeschaltet ist. Diese Kombination wird als Glätteblech 8.1 bezeichnet und ist im Übrigen in gleicher Weise befestigt wie das Glätteblech 8.

Ferner zeigt die Figur 20 eine vereinfachte Variante der Vorrichtung von Figur 17. Dementsprechend sind die gleichen Elemente mit denselben Bezugszeichen versehen.

In dieser Variante wandert das Glätteblech 8 nicht mit grösserwerdenden Wickel 5, sondern bleibt während der Bildung des Wickels 5 in der in Figur 20 mit ausgezogenen Linien gezeichneten Endlage.

Nach Fertigstellung des Wickels 5 wird die Pendelplatte 300 in die mit strichpunktierten Linien dargestellten Ausstossposition gebracht, um dadurch den fertigen Wickel auf die Aufnahmeplatte 57 zu schieben.

Im Betrieb steuert die früher erwähnte, in der Schweizer Patentanmeldung Nr. 5561/83-3 aufgeführte Steuerung den Wickelaufbau in der bereits beschriebenen Art.

Bei Fertigstellung des Wickels 5, d. h. in der oberen Endlage der Tragarme 26 und 27, betätigt der Schaltnocken 322 das Ventil 332, wodurch das Ventil 333 über eine Steuerleitung 343 derart betätigt wird, dass eine das Ventil 333, mit einem einfach wirkenden Pneumatikzylinder 346 verbindende Druckleitung 345 mit Druckluft beschickt wird. Dadurch wird die Kolbenstange 348, bei Entlüftung des kolbenstangenseitigen Zylinderraumes über die Leitung 347, gegen die Kraft der Druckfeder des Zylinders 346 so lange verschoben, bis die Pendelplatte die Ausstossposition erreicht hat.

In dieser Position wird das Ventil 334 durch die Pendelplatte 300 derart betätigt, dass eine das Ventil 334 mit dem Ventil 333 verbindende Steuerleitung mit Druck beaufschlagt wird. Dadurch wird das Ventil wieder zurück in die Position versetzt, in welcher die Druckleitung 345 entlüftet und die Kolbenstange 348 zurück in die Ausgangslage versetzt wird. Der Wickelaufbau kann damit wieder von vorne beginnen.

Letztlich sei noch erwähnt, dass das Glätteblech 8 oder 8.1 auch in einer stationären Art vorgesehen werden kann, in dem beispielsweise die Pendelplatte 300 im Betrieb in ihrer, in Figur 17 mit gestrichelten Linien dargestellten Endlage bleibt.

## Patentansprüche

1. Verfahren zum Bilden eines Wattewickels aus einer Wattebahn, wobei vor dem Bilden des Wattewickels die Wattebahn kalandriert wird, dadurch gekennzeichnet, dass ausserdem die Wattebahn (7) nach dem Kalandrieren und vor dem Bilden des Wattewickels (5) für das Bilden des Wattewickels (5) verdichtet wird und dass dieses Verdichten in dem sich auf einer den Wattewickel (5) aufnehmenden Wickelwalze (2) befindlichen Abschnitt der Wattebahn (7) stattfindet.

2. Verfahren nach Anspruch 1, dadurch gekennzeichnet, dass das genannte Verdichten unmittelbar vor dem Übergang der Wattebahn in den Wattewickel stattfindet.

3. Verfahren nach Anspruch 1, dadurch gekennzeichnet, dass das genannte Verdichten unabhängig von der Grösse des Wattewickeldurchmessers, immer unmittelbar vor dem Übergang der Wattebahn in den Wattewickel stattfindet.

4. Verfahren nach Anspruch 1, dadurch gekennzeichnet, dass beim genannten Verdichten der Wattebahn (7) ein Erzeugen einer Wirrlage der sich an der Oberfläche der Wattebahn befindlichen Fasern (58.1) stattfindet.

5. Wickelapparat zum Bilden eines Wattewickels (5) aus einer Wattebahn (7), mit Kalanderwalzen (6) zum Kalandrieren der Wattebahn vor der Abgabe auf eine von zwei drehenden Wickelwalzen (2, 3) zur Aufnahme und zum Bilden des Wattewickels,
dadurch gekennzeichent,
dass zwischen den Kalanderwalzen (6) und dem Wattewickel (5) ein Glätteblech (8,8.1) vorgesehen ist, welches die Wattebahn für das Bilden des Wattewickels (5) verdichtet und welches derart angeordnet ist, dass dadurch die Wattebahn (7) auf die Oberfläche der einen Wickelwalze (2) gepresst und dadurch verdichtet wird.

6. Wickelapparat nach Anspruch 5, dadurch gekennzeichnet, dass das Glätteblech (8) eine im wesentlichen quer zur Wattebahn verlaufende Glättekante (12) aufweist, welche, in Förderrichtung (F) der Wattebahn (7) gesehen, den Abschluss des Glättebleches (8) bildet.

7. Wickelapparat nach Anspruch 6, dadurch gekennzeichnet, dass die Glättekante (12) eine im wesentlichen geradlinige ausgezogene Linie bildet.

8. Wickelapparat nach Anspruch 6, dadurch gekennzeichnet, dass die Glättekante eine im wesentlichen geradlinig vorgesehene Biegekante (13), resp. Wulst ist.

9. Wickelapparat nach Anspruch 6, dadurch gekennzeichnet, dass die .Glättekante in einer Linie nebeneinander angeordnete Zähne (12.1) aufweist.

10. Wickelapparat nach Anspruch 5, dadurch gekennzeichnet, dass das Glätteblech zwei im wesentlichen quer zur Wattebahn verlaufende Glättekanten (12,12.1) aufweist, welche, in Förderrichtung der Wattebahn gesehen, hintereinander angeordnet sind, wobei die, in Förderrichtung gesehen, erste Glättekante (12.1) in einer Linie nebeneinander angeordnete Zähne aufweist, während die zweite Glättekante (12) eine im wesentlichen geradlinig vorgesehene Biegekante (13), respektive ein im wesentlichen geradlinig vorgesehener Wulst ist.

11. Wickelapparat nach Anspruch 5 - 10, dadurch gekennzeichnet, dass das Glätteblech (8, 8.1) an einem Träger (15, 16,300) schwenkbar angeordnet ist und die Glättekante (12) respektive die Glättekanten (12, 12.1) durch ein Kraftmittel (9, 303) auf die Wattebahn (7) gepresst wird.

12. Wickelapparat nach Anspruch 11, dadurch gekennzeichnet, dass das Kraftmittel eine in ihrer Kraftwirkung verstellbare Feder (9, 303) ist.

13. Wickelapparat nach Anspruch 5 -12, dadurch gekennzeichnet, dass der Träger stationär und derart angeordnet ist, dass die Glättekante (12) respektive die zweite Glättekante (12) dann in unmittelbarer Nähe des durch die Wattebahn und den Wattewickel gebildeten Zwickelbereiches ist, wenn der Wattewickel (5) seinen grösst möglichen Durchmesser erreicht hat.

14. Wickelapparat nach Anspruch 5 -12, dadurch gekennzeichnet, dass der Träger (15, 16, 300) derart durch Mittel bewegbar angeordnet ist, dass die Glättekante (12) respektive die zweite Glättekante (12) vom kleinsten Wickeldurchmesser an bis zum grössten Wickeldurchmesser immer in unmittelbarer Nähe des durch die Wattebahn (7) und den Wattewickel (5) gebildeten Zwickelbereiches ist.

15. Wickelapparat nach Anspruch 14, dadurch gekennzeichnet, dass die Mittel zum Bewegen des Trägers von Mitteln (26, 27) zum Bewegen einer den Kern des Wattewickels bildenden Wickelhülse gesteuert sind.

16. Wickelapparat nach Anspruch 13, dadurch gekennzeichnet, dass der Träger eine feststellbare Pendelplatte ist.

17. Wickelapparat nach Anspruch 13, dadurch gekennzeichnet, dass die Pendelplatte (300) schwenkbar angeordnet ist und mit einem schwenkbar angeordneten Verschiebemittel (310, 346) verbunden ist, welches derart steuerbar ist, dass die Pendelplatte in ihrer Ruheposition die Glättekante (12) im genannten Zwickelbereich hält und in einer Ausstossposition den fertigen Wickel (5) aus der Wickelvorrichtung (1) verschiebt.

18. Wickelapparat nach Anspruch 14 und 15, dadurch gekennzeichnet, dass der Träger (15, 16) schwenkbar angeordnet ist.

19. Wickelapparat nach Anspruch 18, dadurch gekennzeichnet, dass als Träger zwei Schwenkarme (15,16) vorgesehen sind, die um die Drehachse der die Wattebahn aufnehmenden Wickelwalze (2) schwenkbar angeordnet sind und dass das Mittel zum Bewegen des Trägers mindestens ein Kraftübertragungsmittel (25, 125, 225) ist, welches mit mindestens einem der Schwenkarme (15, 16) starr verbunden ist und durch die Mittel (26,27) zum Bewegen der Wickelhülse gesteuert wird.

20. Wickelapparat nach Anspruch 19, dadurch gekennzeichnet, dass das Kraftübertragungsmittel ein Kraftübertragungshebel (24,25; 124,125) ist.

21. Wickelapparat nach Anspruch 19, dadurch gekennzeichnet, dass das Kraftübertragungsmittel ein Teleskoparm (224, 225) ist.

22. Wickelapparat nach Anspruch 19, dadurch gekennzeichnet, dass das Mittel zum Bewegen der Wickelhülse je ein beidseits der Wickelwalzen angeordneter bewegbarer Tragarm (26, 27) ist.

23. Wickelapparat nach Anspruch 20 und 22, dadurch gekennzeichnet, dass der Tragarm (26, 27) mit einer starr angeordneten Rolle (28,29; 128,129) versehen ist, auf welcher der Kraftübertragungs hebel (24,25 : 124,125) mittels einer Steuerfläche (48, 148) aufliegt.

24. Wickelapparat nach Anspruch 21 und 22, dadurch gekennzeichnet, dass der Tragarm (26, 27) mit dem Teleskoparm (224,225) schwenkbar verbunden ist.

25. Wickelapparat nach Anspruch 14 - 16 und 22, dadurch gekennzeichnet, dass die Pendelplatte (300) schwenkbar angeordnet und mit einem schwenkbar angeordneten Verschiebemittel verbunden ist, welches mittels einer von der Bewegung der Tragarme (26, 27) und der Bewegung der Pendelplatte (300) abhängigen Steuerung derart bewegt wird, dass das Glätteblech (8, 8.1) aus einer Ausgangsposition, in welcher die Glättekante (12) in dem durch die leere Hülse (4) und der Wattebahn (7) gebildeten Zwickelbereich liegt, derart fortlaufend bewegt wird, dass beim Grösserwerden des Wickels (5) die Glättekante in dem durch den Wickel (5) und durch die Wattebahn (7) gebildeten Zwickelbereich bis zum Erreichen des fertigen Wickeldurchmessers, bei welchem die Glättekante (12) ihre Endlage erreicht hat, bleibt.

26. Wickelapparat nach Anspruch 17, dadurch gekennzeichnet, dass das Verschiebemittel ein doppelt wirkender Pneumatikzylinder (310) ist.

27. Wickelapparat nach Anspruch 25, dadurch gekennzeichnet, dass das Verschiebemittel ein einfach wirkender Pneumatikzylinder (346) ist.

28. Wickelapparat nach Anspruch 25, dadurch gekennzeichnet, dass die Steuerung (Fig. 19) und das Verschiebemittel (310) ausserdem zusätzlich derart ausgelegt ist, dass die Pendelplatte (300) nach Erreichen der Endlage über die Ausgangslage hinaus in eine Ausstosslage geschwenkt wird, in welcher die Pendelplatte - (300) den fertigen Wickel (5) auf eine Aufnehmeplatte (57) schiebt.

29. Wickelapparat nach Anspruch 28, dadurch gekennzeichnet, dass das Verschiebemittel ein je einfach wirkender Doppelstufen-Pneumatikzylinder (310) ist.

## Claims

1. Method of forming a lap from a lap sheet wherein the sheet is calendered before formation of the lap,
characterised in that,
additionally, for formation of the lap (5), the sheet (7) is condensed after calendering and before formation of the lap (5) and in that this condensing occurs in the section of the sheet (7) located on a winding roll (2) taking up the lap (5).

2. Method according to claim 1 characterised in that the said condensing occurs immediately before the transfer of the sheet into the lap.

3. Method according to claim 1 characterised in that the said condensing is always performed immediately before transfer of the sheet into the lap regardless of the size of the lap diameter.

4. Method according to claim 1 characterised in that during the said condensing of the sheet (7) the generation of disoriented conditions of the fibres (58.1) located on the surface of the sheet takes place.

5. Winding apparatus for forming a lap (5) from a lap sheet (7) with calender rolls (6) for calendering the sheet before delivery to one of two rotating winding rolls (2, 3) for taking up and forming the lap, characterised in that, between the calender rolls (6) and the lap (5) a smoothing plate (8, 8.1) is provided, which condenses the sheet for formation of the lap (5) and which is so arranged that thereby the sheet (7) is pressed onto the surface of the one winding roll (2) and is thereby condensed.

6. Winding apparatus according to claim 5 characterised in that the smoothing plate (8) has a smoothing edge (12) extending substantially transverse to the sheet, the edge forming the end of the smoothing plate (8) as viewed in the direction (F) of travel of the sheet (7).

7. Winding apparatus according to claim 6 characterised in that the smoothing edge (12) forms a substantially straight line.

8. Winding apparatus according to claim 6 characterised in that the smoothing edge is a substantially straight turned-over edge (13) or thickening.

9. Winding apparatus according to claim 6 characterised in that the smoothing edge has teeth (12.1) arranged next to each other in a line.

10. Winding apparatus according to claim 5 characterised in that the smoothing plate has two smoothing edges (12,12.1) extending substantially transverse to the sheet, the edges being arranged one after the other considered in the direction of travel of the sheet and the first edge (12.1) considered in the direction of travel having teeth arranged next to each other in a line while the second smoothing edge (12) is formed by a substantially straight turned-over edge (13) or a substantially straight thickening.

11. Winding apparatus according to claims 5 to 10 characterised in that the smoothing plate (8, 8.1) is pivotably mounted on a carrier (15, 16, 300) and the smoothing edge (12) or the smoothing edges (12, 12.1) are pressed onto the sheet (7) by a force-generating means (9, 303).

12. Winding apparatus according to claim 11 characterised in that the force-generating means is a spring (9, 303) adjustable in its force generating effect.

13. Winding apparatus according to claims 5 to 12 characterised in that the carrier is stationary and so mounted that the smoothing edge (12) or the second smoothing edge (12) is in the immediate neighbourhood of the convergent region formed by the sheet and the lap when the lap (5) has reached its maximum possible diameter.

14. Winding apparatus according to claims 5 to 12 characterised by means movably mounting the carrier (15, 16, 300) so that the smoothing edge (12) or the second smoothing edge (12) is continually in the immediate neighbourhood of the convergent region formed by the sheet (7) and the lap (5) from the smallest lap diameter to the largest lap diameter.

15. Winding apparatus according to claim 14 characterised in that the means for moving the carrier are controlled by means (26, 27) for moving a tube providing the core of the lap.

16. Winding apparatus according to claim 13 characterised in that the carrier is a positionable swinging plate.

17. Winding apparatus according to claim 16 characterised in that the swinging plate (300) is pivotably mounted and is connected with a pivotably mounted moving means (310, 346) which is so controllable that the swinging plate, in its rest position, holds the smoothing edge (12) in the said convergent region and, in an ejection position, shifts the completed lap (5) from the winding device (1).

18. Winding apparatus according to claim 14 and 15 characterised in that the carrier (15, 16) is pivotably mounted.

19. Winding apparatus according to claim 18 characterised in that two pivot arms (15, 16) are provided as the carrier and are pivotably mounted on the axis of rotation of the winding roll (2) taking up the sheet, and in that the means for moving the carrier is at least one force transferring means (25, 125, 225) which is rigidly connected with at least one of the pivot arms (15, 16) and is controlled by the means (26, 27) to move the tube.

20. Winding apparatus according to claim 19 characterised in that the force transferring means is a force transferring lever (24, 25; 124, 125).

21. Winding apparatus according to claim 19 characterised in that the force transferring means is a telescoping arm (224, 225).

22. Winding apparatus according claim 19 characterised in that the means for moving the tube comprises a movable carrier arm (26, 27) arranged on each side of the winding roll.

23. Winding apparatus according to claim 20 and 22 characterised in that the carrier arm (26, 27) is provided with a rigidly mounted roller (28, 29; 128, 129) on which the force transferring lever (24, 25,; 124,125) engages by way of a control surface (48, 148).

24. Winding apparatus according to claim 21 and 22 characterised in that the carrier arm (26, 27) is pivotably connected with the telescope arm (224, 225).

25. Winding apparatus according to claims 14 - 16 and 22 characterised in that the swinging plate (300) is pivotably mounted and is connected with a pivotably mounted moving means which is moved by a control dependent upon the movement of the carrier arms (26, 27) and the movement of the swinging plate (300) such that the smoothing plate (8, 8.1) is continually moved from a starting position in which the smoothing edge (12) lies in the convergent region formed by the empty tube (4) and the sheet (7) such that as the size of the lap (5) increases the smoothing edge stays in the convergent region formed by the lap (5) and the sheet (7) until the final diameter of the lap is achieved when the smoothing edge (12) has reached its end position.

26. Winding apparatus according to claim 17 characterised in that the moving means is a double-acting pneumatic cylinder (310).

27. Winding apparatus according to claim 25 characterised in that the moving means is a single-acting pneumatic cylinder (346).

28. Winding apparatus according to claim 25 characterised in that the control (Fig. 19) and the moving means (310) are also additionally so arranged that. after the end position has been reached. the swinging plate (300) is pivoted beyond the starting position into an ejection position in which the swinging plate (300) moves the competed lap (5) onto a receiving plate (57).

29. Winding apparatus according to claim 28 characterised in that the moving means is a double stage pneumatic cylinder (310), each stage being single acting.

## Revendications

1. Procédé pour former un rouleau de nappe à partir d'une nappe, dans lequel la nappe est calandrée avant d'être mise en rouleau,
caractérisé par le fait que,
en plus de cela, pour la formation du rouleau de nappe (5), la nappe (7) est comprimée après le calandrage et avant la formation du rouleau de nappe (5), et que cette compression a lieu dans la zone de la nappe (7) se trouvant sur un cylindre enrouleur (2) qui reçoit le rouleau de nappe (5).

2. Procédé selon revendication 1, caractérise par le fait que ladite compression a lieu immédiatement avant le passage de la nappe dans le rouleau de nappe.

3. Procédé selon revendication 1, caractérisé par le fait que ladite compression est indépendante de la grandeur du diamètre du rouleau de nappe, et qu'elle a toujours lieu immédiatement avant le passage de la nappe dans le rouleau de nappe.

4. Procédé selon revendication 1, caractérisé par le fait que, lors de ladite compression de la nappe (7), il se produit une position emmêlée des fibres (58.1) qui a lieu sur la surface de la nappe.

5. Appareil enrouleur pour former un rouleau de nappe (5) à partir d'une nappe (7), avec des rouleaux calandreurs (6) pour calandrer la nappe avant la livraison de celle-ci à un des deux cylindres enrouleurs en rotation (2, 3) pour la réception et la formation du rouleau de nappe,
caractérisé par le fait
qu'une tôle lisseuse (8, 8.1 ) est prévue entre les rouleaux calandreurs (6) et le rouleau de nappe (5), qui comprime la nappe formant le rouleau de nappe (5) et qui est disposée de telle manière que, de ce fait, la nappe (7) est pressée sur la surface d'un des cylindres enrouleurs (2) et, par cela, elle est comprimée.

6. Appareil enrouleur selon revendication 5, caractérisé par le fait que la tôle lisseuse (8) possède une arête lisseuse (12) qui s'étend principalement perpendiculaire à la nappe et qui forme la fin de la tôle lisseuse (8), vu dans le sens de transport (F) de la nappe (7).

7. Appareil enrouleur selon revendication 6, caractérisé par le fait que l'arête lisseuse (12) forme une ligne droite principalement continue.

8. Appareil enrouleur selon revendication 6, caractérisé par le fait que l'arête lisseuse est une arête courbée (13), respectivement un bourrelet, prévue principalement en ligne droite.

9. Appareil enrouleur selon revendication 6, caractérisé par le fait que l'arête lisseuse possède des dents (12.1) disposées en une ligne les unes à côté des autres.

10. Appareil enrouleur selon revendication 5, caractérisé par le fait que la tôle lisseuse possède deux arêtes lisseuses (12, 12.1) qui s'étendent principalement perpendiculaires à la nappe et qui, vu dans le sens de transport de la nappe, sont disposées l'une derrière l'autre, et où, vu dans le sens de transport, la première arête lisseuse (12.1) possède des dents disposées en une ligne les une à côté des autres, alors que la deuxième arête lisseuse (12) est une arête courbée (13) prévue principalement en ligne droite, respectivement un bourrelet prévu principalement en ligne droite.

11. Appareil enrouleur selon les revendications 5 à 10, caractérisé par le fait que la tôle lisseuse (8, 8.1) est disposée basculante autour d'un porteur (15,16,300), et que l'arête lisseuse (12) respectivement les arêtes lisseuses (12,12.1) sont pressées sur la nappe (7) par un moyen de force (9, 303).

12. Appareil enrouleur selon revendication 11, caractérisé par le fait que le moyen de force est un ressort (9, 303) réglable dans son action de force.

13. Appareil enrouleur selon les revendications 5 à 12, caractérisé par le fait que le porteur stationnaire est disposé de telle sorte que l'arête lisseuse (12) respectivement la deuxième arête lisseuse (12) se trouve alors dans les environs immédiats de la zone de transition formée par la nappe et le rouleau de nappe, lorsque le rouleau de nappe (5) a atteint son diamètre le plus grand possible.

14. Appareil enrouleur selon les revendications 5 à 12, caractérisé par le fait que le porteur (15, 16,300) est disposé mobile par des moyens, de telle sorte que l'arête lisseuse (12) respectivement la deuxième arête lisseuse (12) reste dans les environs immédiats de la zone de transition formée par la nappe (7) et le rouleau de nappe (5), depuis le plus petit diamètre de rouleau jusqu'au plus grand diamètre de rouleau.

15. Appareil enrouleur selon revendication 14, caractérisé par le fait que les moyens pour mouvoir le porteur sont commandés par des moyens (26, 27) servant à mouvoir un fuceau de rouleau formant le noyau du rouleau de nappe.

16. Appareil enrouleur selon revendication 13, caractérisé par le fait que le porteur est une plaque oscillante pouvant être fixée.

17. Appareil enrouleur selon revendication 16, caractérisé par le fait que la plaque oscillante (300) est disposée pivotante, et est reliée avec un moyen de décalage (310, 346) pivotant, qui est commandable de telle manière que, dans sa position de repos, la plaque oscillante maintienne l'arête lisseuse (12) dans la zone de transition citée et, dans une position d'éjection, déplace le rouleau terminé (5) en dehors du dispositif enrouleur (1).

18. Appareil enrouleur selon les revendications 14 et 15, caractérisé par le fait que le porteur (15, 16) est disposé d'une manière basculante.

19. Appareil enrouleur selon revendication 18, caractérisé par le fait que deux bras basculants (15, 16) sont prévus comme des porteurs, et sont disposés pivotants autour de l'axe de rotation du cylindre enrouleur (2) réceptionnant la nappe, et que le moyen utilisé pour mouvoir le porteur est au moins un moyen de transmission de force (25, 125, 225) qui est relié d'une manière rigide avec au moins un des bras basculants (15, 16), et qui est commandé par le moyen (26, 27) de mouvement du fuseau de rouleau.

20. Appareil enrouleur selon revendication 19, caractérisé par le fait que le moyen de transmission de force est un bras de levier de transmission de force (24, 25; 124, 125).

21. Appareil enrouleur selon revendication 19, caractérisé par le fait que le moyen de transmission de force est un bras téléscopique (224, 225).

22. Appareil enrouleur selon revendication 19, caractérisé par le fait que le moyen servant à mouvoir le fuseau de rouleau est un bras porteur (26, 27) mobile, disposé de chaque côté des cylindres enrouleurs.

23. Appareil enrouleur selon les revendications 20 et 22, caractérisé par le fait que le bras porteur (26, 27) est pourvu d'un rouleau (28, 29; 128, 129) disposé d'une manière rigide, sur lequel repose le bras de levier de transmission de force (24, 25; 124,125) à l'aide d'une surface de commande (48, 148).

24. Appareil enrouleur selon les revendications 21 et 22, caractérisé par le fait que le bras porteur (26, 27) est relié pivotant avec le bras téléscopique (224, 225).

25. Appareil enrouleur selon les revendications 14 à 16 et 22, caractérisé par le fait que la plaque oscillante (300) est disposée pivotante et est reliée avec un moyen de décalage disposé pivotante qui est mis en mouvement par une commande qui est dépendante du mouvement du bras porteur (26, 27) et du mouvement de la plaque oscillante (300), de telle sorte que la tôle lisseuse (8, 8.1) est mise continuellement en mouvement, depuis sa position de départ dans laquelle l'arête lisseuse (12) repose dans la zone de transition qui est formée par le fuseau libre (4) et la nappe (7), de sorte que, lors du grossissement du rouleau (5), l'arête lisseuse reste dans la zone de transition formée par le rouleau (5) et par la nappe (7), jusqu'à ce que le diamètre de rouleau fini soit atteint, avec lequel l'arête lisseuse (12) a atteint sa position finale.

26. Appareil enrouleur selon revendication 17, caractérisé par le fait que le moyen de décalage est un cylindre pneumatque (310) à double action.

27. Appareil enrouleur selon revendication 25, caractérisé par le fait que le moyen de décalage est un cylindre pneumatique (346) à simple action.

28. Appareil enrouleur selon revendication 25, caractérisé par le fait que la commande (figure 19) et le moyen de décalage (310) sont en plus étudiés de telle sorte que la plaque oscillante (300), lorsqu'elle a atteint sa position finale, est basculée en dehors de sa position de départ, dans une position d'éjection, dans laquelle la plaque oscillante (300) déplace le rouleau terminé (5) sur une plaque de réception (57).

29. Appareil enrouleur selon revendication 28, caractérisé par le fait que le moyen de décalage est un simple cylindre pneumatique à deux étages (310).
